# EUROPÄISCHE PATENTSCHRIFT

(11) **EP 0 513 942 B1**
(45) Veröffentlichungstag und Bekanntmachung des Hinweises auf die Patenterteilung: **21.02.1996**
(21) Anmeldenummer: 92250057.4
(22) Anmeldetag: 11.03.1992
(51) Int. Cl.: E01C 19/48

(54) **Aushebeeinrichtung für einen Strassenfertiger**
Lifting device for a finisher
Dispositif de soulèvement pour un finisseur

(30) Priorität: 17.05.1991 DE 9106307 U; 22.06.1991 DE 9107878 U
(43) Veröffentlichungstag der Anmeldung: 19.11.1992
(73) Patentinhaber: DYNAPAC GMBH, D-26203 Wardenburg (DE)
(72) Erfinder: Wöbken, Gerold, W-2887 Elsfleth (DE)
(74) Vertreter: Hoormann, Walter, Dr.-Ing.

(56) Entgegenhaltungen:
- BE-A- 665 365
- DE-A- 3 209 989
- GB-A- 1 116 922
- US-A- 4 313 690

## Beschreibung

Die Erfindung betrifft eine Aushebeeinrichtung für eine Verdichtungsbohle eines mit einem um eine Vertikalachse drehbzw. schwenkbaren Bedienungsstand versehenen Straßenfertigers, dessen Verdichtungsbohle jeweils an einem Endabschnitt von zwei jeweils an einer Längsseite des Straßenfertigers in dessen Längsrichtung verlaufenden, parallelen Tragarmen angelenkt ist, welche jeweils an ihrem anderen Endabschnitt am Rahmen des Straßenfertigers angelenkt sind, so daß die Tragarme gemeinsam aus einer abgesenkten Arbeitsstellung, in welcher die Verdichtungsbohle auf dem zu verdichtenden Einbaumaterial aufliegt, in eine angehobene Transportstellung hochzuschwenken sind, mit einer oberhalb der Tragarme angeordneten Kolben-Zylinder-Einheit für jeden Tragarm, die jeweils an ihrem einen Ende am Rahmen des Straßenfertigers und an ihrem anderen Ende an dem betreffenden Tragarm angelenkt ist, wobei die Kolben-Zylinder-Einheiten vorzugsweise hydraulisch ausgebildet sind und mithin jeweils ein Ende einer Kolben-Zylinder-Einheit von deren Zylinder und das andere Ende vom freien Ende ihrer Kolbenstange gebildet ist, die wiederum an ihrem anderen Ende den unter Druckmittelbeaufschlagung im Zylinder verschiebbaren Kolben trägt.

Die als Schwenkarme ausgebildeten Tragarme von Straßenfertigern stehen zum einen deshalb über Kolben-Zylinder-Einheiten mit dem Rahmen des Straßenfertigers in Verbindung, um die Verdichtungsbohle aus ihrer abgesenkten Arbeitsstellung in eine relativ zum Untergrund angehobene Transportstellung ausheben zu können, da sie anderenfalls während des Transportes den Untergrund beschädigen und selbst beschädigt werden (bzw. unnötig verschleißen) würde. Zum anderen werden sie dafür verwendet um ggf. zusätzlich zu den als Stampfer od. dgl. ausgebildeten Verdichtungsorganen der Verdichtungsbohle und deren Eigengewicht einen Druck auf das zu verdichtende Einbaumaterial ausüben zu können.

Dabei war es bisher üblich, bei gattungsgemäßen Stra**ß**enfertigern die Kolben-Zylinder-Einheiten so anzuordnen, daß ihre Längsmittelachse in der Arbeitsstellung im wesentlichen senkrecht zur Verbindungslinie zwischen den beiden Enden eines Tragarmes verläuft, und zwar weiterhin so, daß die Kolbenstangen der Kolben-Zylinder-Einheiten in der Arbeitsstellung (im wesentlichen vollständig) ausgefahren sind. Bei dieser Anordnung ging man insbesondere von der Überlegung aus, daß auf diese Weise eine einfache Anordnung und Anlenkung zu erzielen sei, und daß durch Belastung der Kolbenstange auf Zug deren Querschnitt geringer sein könne. Dabei stand bei einem bestimmten Arbeitsdruck in den Kolben-Zylinder-Einheiten zur Erzeugung des Aushebemomentes aber nur eine Aushebekraft zur Verfügung, die lediglich proportional zu der Kolbenringfläche (=Kolbenquerschnittsfläche vermindert um die Querschnittsfläche der Kolbenstange) und nicht zur Kolbenfläche ist.

Aus der US-A-4 313 690 und der BE-A-665 365 sind zwar Aushebeeinrichtungen für Straßenfertiger mit festem Bedienungsstand bekannt, bei denen die Kolbenstangen der Kolben-Zylinder-Einheiten in der Arbeitsstellung eingefahren sind, so daß zur Erzeugung des Aushebemomentes die gesamte Kolbenfläche zur Verfügung steht. Dabei sind die Kolben-Zylinder-Einheiten aber unterhalb der Tragarme angeordnet.

Da bei einem derartigen Straßenfertiger eine bestimmte (minimale) Aushebehöhe vorgegeben ist und man üblicher- und zweckmäßigerweise (schon aus Kostengründen) keine teleskopierbaren Kolben-Zylinder-Einheiten verwendet, führte die bisher übliche Anordnung gattungsgemäßer Aushebeeinrichtungen dazu, daß sich die Kolben-Zylinder-Einheiten (z. T. ganz erheblich) nach oben bis über das Bodenniveau des Bedienungsstandes hinauserstreckten. Dieses hatte jedoch ersichtlich zur Folge, daß die Drehbzw. Schwenkbarkeit des Bedienungsstandes entsprechend begrenzt war, da eine Kollision des Bedienungsstandes beim Schwenken mit den über seine Bodenebene hinausragenden Enden der Kolben-Zylinder-Einheiten und deren Anlenkstellen vermieden werden mußte.

Der vorliegenden Erfindung liegt die Aufgabe zugrunde, eine gattungsgemäße Aushebeeinrichtung zu schaffen, welche die Dreh- bzw. Schwenkbarkeit des Bedienungsstandes nicht begrenzt, wobei die Anordnungen so getroffen werden, daß von den Kolben-Zylinder-Einheiten ein großes Aushebemoment zu erzeugen ist.

Die Lösung dieser Aufgabe besteht erfindungsgemäß darin, daß die Kolben-Zylinder-Einheiten jeweils an ihrem einen Ende an den der Verdichtungsbohle zugekehrten Endabschnitt des betreffenden Tragarms so angelenkt sind, daß sie in ihrer Arbeitsstellung mit in den Zylinder eingefahrener Kolbenstange im wesentlichen parallel zu diesem Endabschnitt des betreffenden Tragarms verlaufen, und an ihrem anderen Ende über ein Hebelgestänge unterhalb der untersten Schwenkebene des Bedienungsstandes am Rahmen des Straßenfertigers angelenkt sind.

Aufgrund der parallelen Anordnung zu den Tragarmen können die Kolben-Zylinder-Einheiten jeweils eng benachbart zum jeweiligen Tragarm angeordnet werden, ohne erheblich nach oben über diesen vorzustehen, wobei sie dort auch besonders gut zugänglich sind und dort i. a. durch andere Vorgaben ohnehin ein gewisser Zwischenraum bis zur Unterseite des Bedienungsstandes vorhanden ist. Da sie an dem der Verdichtungsbohle zugekehrten Endabschnitt des betreffenden Tragarms angelenkt sind, und ihre Kolbenstangen in der Arbeitsstellung in die Zylinder eingefahren sind, so daß beim Ausheben die gesamte Kolbenfläche mit Druck zu beaufschlagen ist, ergibt sich ein großes Aushebemoment.

Die Ausgestaltung wird zweckmäßigerweise so getroffen, daß die Kolben-Zylinder-Einheiten jeweils mit ihrem Zylinder an dem betreffenden Tragarm angelenkt sind.

Das der Anlenkstelle am Tragarm abgekehrte andere Ende der Kolben-Zylinder-Einheiten kann zweckmäßigerweise jeweils an einem Schenkel eines Winkelhebers angelenkt sein, der - mit Abstand zum freien Ende des betreffenden Tragarms - schwenkbar an dem betreffenden Tragarm gelagert ist, wobei der andere Schenkel des Winkelhebels an einen Hebel angelenkt sein kann, der an seinem anderen Endabschnitt gelenkig mit dem Rahmen des Straßenfertigers verbunden ist. Diese Konstruktion führt nicht zuletzt auch bzgl. ihrer vertikalen Erstreckung zu einer äußerst gedrängten Bauweise, die ein seitliches Überfahren der Aushebeeinrichtung durch den Bedienungsstand ermöglicht.

Bevorzugte Ausgestaltungen der vorliegenden Erfindung sind in den Unteransprüchen beschrieben.

Die Erfindung ist nachstehend an einem Ausführungsbeispiel unter Bezugnahme auf eine Zeichnung weiter erläutert.

Die Zeichnung zeigt einen im ganzen mit 1 bezeichneten Straßenfertiger, der mit einem Fahrwerk 2 auf einem Untergrund 3 verfahrbar ist, und zwar von einer Bedienungsperson 4, die sich in einem Bedienungsstand 5 befindet, der um eine Horizontalebene 6 um eine vertikale Achse schwenkbar ist, wobei die Horizontalebene 6 mithin die Schwenkebene für den Bedienungsstand 5 bildet.

Die Zeichnung zeigt den Straßenfertiger 1 mit abgelassener Verdichtungsbohle 7. Während der Arbeit "schwimmt" die in Fahrtrichtung (Pfeil 9) hinten angeordnete Verdichtungsbohle 7 von der Oberfläche 3' des Untergrundes 3 auf eine im wesentlichen durch die Höhe des Zugpunktes 11 über der Oberfläche 3' bestimmte Einbauhöhe (hier nicht dargestellt) auf, um das vor der Bohle 7 angehäufte Mischgut (Straßenbaumaterial) auf die gewünschte Einbauhöhe abzuziehen.

Zwei Stampfermesser 8 sorgen für eine gute Einebnung und Vorverdichtung.

Zum Transport wird die an den Zug-/Tragarmen 10, 10 fest montierte Verdichtungsbohle 7 um die horizontale Drehachse der Zugrollen 11, 11 nach oben geschwenkt.

In der Zeichnung ist nur ein Zug-Tragarm 10 zu sehen, weil die beiden Tragarme 10, 10 hintereinanderliegend angeordnet sind, und zwar sind sie jeweils bei 11 mit einer Zugrolle angelenkt, so daß die Tragarme 10, 10 gemeinsam die Verdichtungsbohle 7 in eine angehobene Transportstellung schwenken.

Dieses auch als "Ausheben" bezeichnete Hochschwenken erfolgt mittels einer im ganzen mit 12 bezeichneten Aushebeeinrichtung.

Die Aushebeeinrichtung 12 weist zwei zueinander parallele Kolben-Zylinder-Einheiten 13 auf, die jeweils einem Tragarm 10 zugeordnet sind, und die jeweils an ihrem einen Ende (bei 14) an dem betreffenden Tragarm 10 und an ihrem anderen Ende (letztlich) am Rahmen des Straßenfertigers 1 angelenkt sind.

Die letztgenannte Anlenkung erfolgt bei dem dargestellten Ausführungsbeispiel nicht unmittelbar, sondern mittelbar über einen Winkelhebel 15 und einen gelenkig mit diesem verbundenen Lenker bzw. Hebel 16, der an seinem anderen freien Ende (bei 17) am Rahmen 18 angelenkt ist, und zwar unterhalb der die Schwenkebene für den Bedienungsstand 5 bildenden Horizontalebene 6, wie aus der Zeichnung erkennbar ist.

Aus der Zeichnung ist erkennbar, daß die Kolben-Zylinder-Einheiten 13, 13, von denen in der Zeichnung lediglich die in Fahrtrichtung 9 links liegende erkennbar ist, jeweils an dem der Verdichtungsbohle 7 zugekehrten Endabschnitt 19 des betreffenden Tragarms 10 angelenkt sind, und zwar jeweils an einem Auge 20, welches fest mit dem betreffenden Tragarm 10 bzw. dessen Endabschnitt 19 verbunden ist. Weiterhin ist erkennbar, daß die Kolben-Zylinder-Einheiten 13, 13 jeweils in der in der Zeichnung dargestellten Stellung im wesentlichen parallel zum freien Endabschnitt 19 des betreffenden Tragarms 10 verlaufen, und zwar jeweils oberhalb des Tragarms 10, wobei sie jeweils mit ihrem Zylinder 13' an dem betreffenden Tragarm 10 angelenkt sind, während ihre Kolbenstange 13'' - und damit ihr anderes Ende - wie bereits erwähnt an einem Schenkel 15' eines Winkelhebels 15 angelenkt ist, der mit Abstand a zum freien Ende 19 des betreffenden Tragarms 10 an einer horizontalen Schwenkachse 21 an dem betreffenden Tragarm 10 gelagert ist, und dessen anderer Schenkel 15'' über den bereits erwähnten Hebel 16 gelenkig mit dem Rahmen 18 verbunden ist, wobei die Anlenkstelle 17 des als Lenker wirksamen Hebels 16 am Rahmen 18 unterhalb der untersten Dreh- bzw. Schwenkebene 6 des Bedienungsstandes 5 liegt, so daß der Bedienungsstand 5 frei um seine vertikale Schwenkachse gedreht werden kann.

Soll der Straßenfertiger 1 aus seiner in der Zeichnung dargestellten Arbeitsstellung in Transportstellung gebracht - also die Verdichtungsbohle 7 mittels der Aushebeeinrichtung 12 und der Tragarme 10, 10 angehoben ("ausgehoben") - werden, so betätigt die Bedienungsperson 4 in üblicher Weise vom Fahrerstnad aus den Hydraulikkreis für die Kolben-Zylinder-Einheiten 13, 13 der Aushebeeinrichtung 12. Dabei werden die im wesentlichen voll in die Zylinder 13' eingefahreren Kolben am Ende der jeweiligen Kolbenstange 13'' an ihrer der jeweiligen Kolbenstange 13'' abgekehrten freien Stirnseite voll mit Druckmittel beaufschlagt, und es wird - ohne durch die Kolbenstange 13'' reduzierte Beaufschlagungsfläche - eine entsprechend große Aushebekraft erzeugt, die ihrerseits ein entsprechendes (Aushebe-)Drehmoment um die Anlenkstelle 11 der Tragarme 10 am Rahmen 18 und damit um die Schwenkachse der Tragarme 10, 10 erzeugt, wobei die Verdichtungsbohle 7 dann mithin unter Hochschwenken der Tragarme 10, 10 in Richtung des Pfeils 22 unter gleichzeitigem Ausfahren der Kolbenstangen 13'', 13'' aus ihrem jeweiligen Zylinder 13' in die Transportstellung ausgehoben wird.

## Patentansprüche

1. Aushebeeinrichtung für eine Verdichtungsbohle (7) eines mit einem um eine Vertikalachse dreh- bzw. schwenkbaren Bedienungsstand versehenen Straßenfertigers (1), dessen Verdichtungsbohle (7) jeweils an einem Endabschnitt von zwei jeweils an einer Längsseite des Straßenfertigers (1) in dessen Längsrichtung (9) verlaufenden, parallelen Tragarmen (10) angelenkt ist, welche jeweils an ihrem anderen Endabschnitt am Rahmen des Straßenfertigers (1) angelenkt sind, so daß die Tragarme (10) gemeinsam aus einer abgesenkten Arbeitsstellung, in welcher die Verdichtungsbohle (7) auf dem zu verdichtenden Einbaumaterial aufliegt, in eine angehobene Transportstellung hochzuschwenken sind, mit einer oberhalb der Tragarme (10) angeordneten Kolben-Zylinder-Einheit (13) für jeden Tragarm (10), die jeweils an ihrem einen Ende am Rahmen des Straßenfertigers (1) und an ihrem anderen Ende an dem betreffenden Tragarm (10) angelenkt ist, dadurch gekennzeichnet, daß die Kolben-Zylinder-Einheiten (13, 13) jeweils an ihrem einen Ende an den der Verdichtungsbohle (7) zugekehrten Endabschnitt (19) des betreffenden Tragarms (10) so angelenkt sind, daß sie in ihrer Arbeitsstellung mit in den Zylinder (13') eingefahrener Kolbenstange (13") im wesentlichen parallel zu diesem Endabschnitt des betreffenden Tragarms (10) verlaufen, und an ihrem anderen Ende über ein Hebelgestänge (15, 16) unterhalb der untersten Schwenkebene des Bedienungsstandes (5) am Rahmen des Straßenfertigers (1) angelenkt sind.

2. Aushebeeinrichtung nach Anspruch 1, dadurch gekennzeichnet, daß die Kolben-Zylinder-Einheiten (13, 13) neben den Tragarmen (10, 10) angeordnet sind.

3. Aushebeeinrichtung nach Anspruch 1 oder 2, dadurch gekennzeichnet, daß die Kolben-Zylinder-Einheiten (13, 13) jeweils mit ihrem Zylinder (13') am betreffenden Tragarm (10) angelenkt sind.

4. Aushebeeinrichtung nach einem oder mehreren der vorhergehenden Ansprüche, dadurch gekennzeichnet, daß das der Anlenkstelle am Tragarm (10) abgekehrte andere Ende (13") der Kolben-Zylinder-Einheiten (13, 13) jeweils an einem Schenkel (15') eines Winkelhebels (15) angelenkt ist, der - mit Abstand (a) zum freien Ende (19) des betreffenden Tragarms (10) - (bei 21) schwenkbar an dem betreffenden Tragarm (10) gelagert ist; und daß der andere Schenkel (15") des Winkelhebels (15) an einem Hebel (16) angelenkt ist, der an seinem anderen Endabschnitt (bei 17) gelenkig mit dem Rahmen (18) des Straßenfertigers (1) verbunden ist.

## Claims

1. A lifter for a screed assembly (7) of a road finisher (1) having a control cab rotatable or pivotable around a vertical axis, the screed assembly (7) being pivotally connected to an end part of two parallel support arms (10) which extend lengthwise of the road finisher (11) on a long side thereof, each arm (10) being pivotally connected by way of its other end part to the road finisher frame so that the arms (10) can be raised together from a lowered operative position, in which the screed assembly (7) rests on the material to be compacted, into a raised transportation position, a reciprocating actuator (13) for each support arm (10) being disposed above the support arms (10), each actuator (13) being pivoted at one end to the road finisher frame and at its other end to the associated support arm (10), characterised in that the reciprocating actuators (13, 13) are so articulated at one end to the support arm end part (19) facing the screed assembly (7) as to extend in their operative position, with the piston rod (13'') retracted into the cylinder (13'), substantially parallel to the latter end part of the support arm (10), while at their other end each such actuator is pivotally connected by way of a linkage (15, 16) to the road finisher frame below the lowest pivoting plane of the control cab (5).

2. A lifter according to claim 1, characterised in that the actuators (13, 13) are disposed adjacent the support arms (10, 10).

3. A lifter according to claim 1 or 2, characterised in that the actuators (13, 13) are each pivotally connected to the associated support arm (10) by way of their cylinder (13').

4. A lifter according to one or more of the previous claims, characterised in that the other actuator end (13'') remote from the articulation to the support arm (10) is articulated to an arm (15') of a bell crank lever (15) which is pivotally mounted (at 21) - at a distance (a) from the free end (19) of the particular support arm (10) concerned - on such arm, and the other arm (15'') of the bell crank lever (15) is pivotally connected to a lever (16) which by way of its other end part (at 17) is pivotally connected to the road finisher frame (18).

## Revendications

1. Dispositif de relevage d'une semelle de compactage (7) d'un finisseur (1) qui est muni d'un poste de conduite pouvant tourner ou pivoter autour d'un axe vertical et dont la semelle de compactage (7) est articulée sur chacune des portions extrêmes de deux bras porteurs parallèles (10) s'étendant chacun sur un côté longitudinal du finisseur (1) dans la direction longitudinale (9) de celui-ci et dont l'autre portion extrême est articulée sur le châssis du finisseur (1), de sorte que les bras porteurs (10) peuvent pivoter ensemble vers le haut jusqu'à une position de transport haute à partir d'une position de travail basse où la semelle de compactage repose sur le matériau à compacter, comprenant, pour chacun des bras porteurs (10), une unité piston-cylindre (13) qui est disposée au-dessus des bras porteurs (10) et dont l'une des extrémités est articulée sur le châssis du finisseur (1) et l'autre extrémité est articulée sur le bras porteur correspondant (10), caractérisé en ce que les unités piston-cylindre (13, 13) sont chacune articulées, à l'une de leurs extrémités, sur la portion extrême (19) du bras portour correspondant (10) tournée vers la semelle de compactage (7), de façon que, en position de travail avec la tige de piston (13") rentrée dans le cylindre (13'), elles soient sensiblement parallèles à cette portion extrême du bras porteur correspondant (10), et les unités piston-cylindre (13, 13) sont chacune articulées, à leur autre extrémité, sur Le châssis du finisseur (1) au moyen d'un mécanisme à leviers (15, 16) situé sous le plan de pivotement inférieur extrême du poste de conduite (5).

2. Dispositif de relevage selon la revendication 1, caractérisé en ce que les unités piston-cylindre (13, 13) sont disposées à côté des bras porteurs (10, 10).

3. Dispositif de relevage selon la revendication 1 ou 2, caractérisé en ce que les unités piston-cylindre (13, 13) sont chacune articulées par leur cylindre (13') sur le bras porteur correspondant (10).

4. Dispositif de relevage selon une ou plusieurs des revendications précédentes, caractérisé en ce que l'autre extrémité (13") des unités piston-cylindre (13, 13) opposée au point d'articulation sur le bras porteur (10) est articulée sur une l'une des branches (15') d'un levier coudé (15) qui - à distance (a) de l'extrémité libre (19) du bras porteur correspondant (10) - est monté pivotant (en 21) sur le bras porteur correspondant (10), et en ce que l'autre branche (15") du levier coudé (15) est articulée sur un levier (16) dont l'autre portion extrême est reliée de manière articulée (en 17) au châssis (18) du finisseur (1).
